# EUROPÄISCHE PATENTSCHRIFT

(11) **EP 1 949 992 B1**
(45) Veröffentlichungstag und Bekanntmachung des Hinweises auf die Patenterteilung: **26.05.2010**
(21) Anmeldenummer: 07001555.7
(22) Anmeldetag: 25.01.2007
(51) Int. Cl.: B23B 51/00, B25D 11/12, B25D 16/00

(54) **Schlagwerk für einen Bohr- oder Meißelhammer; Bohr- oder Meißelhammer**
Striking mechanism for a chisel tool or a hammer drill; chisel tool or hammer drill
Dispositif de percussion pour un marteau-perforateur ou une marteau-piqueur; marteau-perforateur ou marteau-piqueur

(43) Veröffentlichungstag der Anmeldung: 30.07.2008
(73) Patentinhaber: Metabowerke GmbH, 72622 Nürtingen (DE)
(72) Erfinder: Ott, Ralf, 88499 Riedlingen (DE)
(74) Vertreter: Friz, Oliver

(56) Entgegenhaltungen:
- EP-A- 1 674 205
- EP-A- 1 674 206
- EP-A1- 0 135 654
- WO-A-96/05031
- GB-A- 2 038 986

## Beschreibung

Die Erfindung betrifft ein Schlagwerk für einen motorisch angetriebenen Bohrhammer oder Meißelhammer mit den Merkmalen des Oberbegriffs des Anspruchs 1 und einen rolchen motorisch angetriebenen Bohr- oder Meißelhammer.

Ein Bohrhammer bzw ein Schlagwert der eingangs genannten Art und gemäß dem Oberbegriff des Anspruchs 1 ist aus der GB 2 038 986 A bekannt, jedoch wird hier ein zusätzliches Hülsenteil verwandt, welches wiederum eine Bewegung um die Längsrichtung durchführt.

Weiter sind nicht gattungsgemäße Bohrhämmer bekannt geworden, bei denen ein technisch aufwändiges und kostenintensives Taumelscheibenantriebsglied verwendet wird (EP 0 135 654 A1).

Ein weiterer Bohrhammer ist bekannt aus EP 1 674 205 A1 und zeigt eine Antriebseinrichtung für die Erregerhülse, die ohne eine Taumelscheibe auskommt. Bei dieser vorbekannten Lösung wird die Erregerhülse aber nicht nur in der Längsrichtung translatorisch hin- und herbewegt, sondern sie wird auch einer Drehbewegung um die Längsrichtung herum (hin- und her) unterworfen. Es müssen daher aufwändige Maßnahmen im Hinblick auf die Gestaltung des Außenumfangs der Erregerhülse und der Schmierung dieses tribologischen Systems ergriffen werden, was als nachteilig angesehen wird.

Der vorliegenden Erfindung liegt die Aufgabe zur Grunde, ein Schlagwerk und einen Bohrhammer oder Meißelhammer der eingangs beschriebenen Art im Hinblick auf die im Zusammenhang mit der Drehbewegung der Erregerhülse stehenden Probleme zu verbessern.

Diese Aufgabe wird durch ein Schlagwerk mit allen Merkmalen des Anspruchs 1 und durch einen Bohrhammer oder Meißelhammer mit einem solchen Schlagwerk gelöst.

Der Antriebsstift führt also grundsätzlich dieselben Bewegungen in Folge seiner außermittigen also exzentrischen gelenkigen Anordnung relativ zur Antriebsachse aus wie bei der vorbekannten EP 1 674 205 A1. Jedoch wird die Kopplung zwischen Antriebsstift und Erregerhülse des Schlagwerks erfindungsgemäß so modifiziert, dass die Erregerhülse die Schwenkbewegung des Antriebsstifts in der Ebene senkrecht zur Längsrichtung, also um die Längsachse herum nicht mit macht.

Es erweist sich hier als vorteilhaft, wenn das Kugelgelenk oder Kalottenlager in einer Öffnung oder Ausnehmung bei der Erregerhülse angeordnet ist.

In vorteilhafter Weiterbildung dieses Erfindungsgedankens erweist es sich als vorteilhaft, wenn die äußere Lagerschale des Kugelgelenks oder Kalottenlagers im Schnitt betrachtet L-förmig ausgebildet ist, wobei der kurze Schenkel der L-Form das Mittel bildet, welches den Antriebsstift im Wesentlichen nur in einer senkrecht zur Längsrichtung erstreckten Ebene bezüglich der Erregerhülse verschwenken lässt.

Nach einer zweckmäßigen Ausführungsform ist der Antriebsstift außermittig zu der Antriebswelle in einer Stirnseite einer flanschförmigen Erweiterung bei der Antriebswelle vorgesehen.

Des Weiteren erweist es sich als vorteilhaft, wenn der Antriebsstift lose in eine Öffnung bei der Antriebswelle, insbesondere in die flanschförmige Erweiterung eingesteckt ist und durch ein Anschlagmittel gegen Herausfallen gesichert ist. Dadurch, dass ein Anschlagmittel gegen Herausfallen vorgesehen ist, kann die gelenkige Verbindung zwischen Antriebsstift und Antriebswelle sehr einfach und daher vorteilhaft ausgebildet werden. Es kann sich beispielsweise um eine hintergriffsfreie Einsteckverbindung handeln.

In Weiterbildung dieses Erfindungsgedankens erweist es sich als vorteilhaft, wenn das Anschlagmittel von einem radial vorstehenden Bund an dem Antriebsstift gebildet ist, der gegen die Erregerhülse oder das Kugelgelenk oder das Kalottenlager anlegbar ist.

Weitere Merkmale, Einzelheiten und Vorteile der Erfindung ergeben sich aus den beigefügten Patentansprüchen und aus der zeichnerischen Darstellung und nachfolgenden Beschreibung einer bevorzugten Ausführungsform des Schlagwerks bei einem erfindungsgemäßen Werkzeuggerät. In der Zeichnung zeigt:
- Figur 1: eine perspektivische schematische Darstellung des Schlagwerks mit Antriebsspindel eines erfindungsgemäßen Bohrhammers;
- Figur 2: eine Draufsicht auf das Schlagwerk nach Figur 1;
- Figur 3: eine Längsschnittansicht mit Schnittebene A-A in Figur 2 und
- Figur 4: eine Schnittansicht mit Schnittebene B-B in Figur 3.

Die Figuren zeigen ein insgesamt mit dem Bezugszeichen 2 bezeichnetes Schlagwerk für einen Bohrhammer oder Meißelhammer mit Antriebsspindel 4 und mit das Schlagwerk tragenden oder haltenden Komponenten, welche schematisch mit dem Gehäuse des Bohr- Oder Meißelhammers verbundene tragende Teile 6 darstellen sollen, die jedoch nur symbolisch angedeutet sind. Das Schlagwerk umfasst eine Erregerhülse 8, die in einer Längsrichtung 10 der Antriebsspindel 4 und des Werkzeuggeräts translatorisch hin- und herbewegbar ist. Innerhalb der Erregerhülse 8 ist ein nicht dargestellter Schläger ebenfalls in der Längsrichtung 10 stoßbeaufschlagt hin- und herbewegbar, wobei das Schlagwerk 2 unter Verwendung der Erregerhülse 8 und des Schlägers als sogenanntes Luftpolsterschlagwerk ausgebildet ist, was an sich bekannt ist und daher keiner näheren Beschreibung bedarf.

Ferner dargestellt ist ein sogenannter Döpper 12, welcher die Stoßbeaufschlagung vom Schläger auf ein beschränkt axial bewegbares Werkzeug überträgt, welches in eine Einstecköffnung 14 in der Antriebsspindel 4 eingesteckt werden kann. Des Weiteren umfasst das Schlagwerk 2 eine Antriebseinrichtung 16 für die Erregerhülse 8. Diese Antriebseinrichtung 16 umfasst eine zur Längsrichtung 10 senkrecht verlaufende Antriebswelle 18 und einen Antriebsstift 20, der bezüglich einer Längsachse 22 der Antriebswelle 18 außermittig, also exzentrisch jedoch mit der Antriebswelle 18 über ein Gelenk 24 verbunden ist. Die Antriebswelle 18 umfasst eine flanschförmige Erweiterung 26, in deren Stirnseite 28 eine Ausnehmung 30 ausgebildet ist, in die der Antriebsstift 20 mit einem verrundeten Kopf 32 eingreift und darin in alle Orientierungen schwenkbeweglich ist.

Der Antriebsstift 20 durchragt anderenends eine Öffnung 34 eines Ansatzes 36 der Erregerhülse 8. In diese Öffnung 34 eingesetzt ist ein Kugelgelenk oder Kalottenlager 38, durch welches der Antriebsstift 20 gelagert ist. Das Kugelgelenk oder Kalottenlager 38 umfasst eine Kugel 39 mit einer zylindrischen Durchgangsöffnung, durch die der Antriebsstift 20 hindurchtritt. Das Kugelgelenk oder Kalottenlager 38 würde an sich eine Verschwenkung des Antriebsstifts 20 bezüglich aller Ebenen erlauben. Zusätzlich sind aber Mittel 40 vorgesehen, welche den Antriebsstift 20 im Wesentlichen nur in einer _Ebene senkrecht zur Zeichnungsebene der Figur 3 bezüglich der Erregerhülse 8 verschwenken lassen. Diese Mittel 40 sind im beispielhaft dargestellten Fall von einer äußeren Lagerschale 42 des Kugelgelenks oder Kalottenlagers 38 gebildet. Diese äußere Lagerschale 42 ist in der Darstellung der Figur 3 L-förmig ausgebildet, wobei der kurze Schenkel der L-Form das Mittel 40 bildet. Der kurze Schenkel der L-Form reicht bis wenigstens nahezu an die äußere Mantelfläche des Antriebsstifts 20 heran und verhindert ein Verschwenken des Antriebsstifts 20 in einer die Längsrichtung 10 einschließenden Ebene (die Zeichnungsebene der Figur 3).

Auf diese Weise wird bei Umdrehung der Antriebswelle 18 die Drehbewegung der Antriebswelle 18 in eine translatorische Hin- und Herbewegung der Erregerhülse 8 in der Längsrichtung 10 umgesetzt. Dadurch, dass der Antriebsstift 20 aber über das Kugelgelenk oder Kalottenlager 38 um die Längsrichtung 10, also senkrecht zur Zeichnungsebene der Figur 3 bezüglich der Erregerhülse 8 verkippen kann, wird im Wesentlichen kein Dreh- oder Schwenkmoment auf die Erregerhülse 8 übertragen, so dass die Erregerhülse 8 im Zuge ihrer translatorischen Hin- und Herbewegung in Längsrichtung 10 praktisch nicht um die Längsrichtung 10 hin- und her verdreht wird, was erhebliche Vorteile im Hinblick auf die Dimensionierung des tribologischen Systems aus Erregerhülse 8 und Antriebsspindel 4 mit sich bringt. Wenn vorstehend davon die Rede ist, dass die Erregerhülse 8 im Wesentlichen keine Drehbewegung ausführt, so wird hierunter verstanden, dass die Erregerhülse bei Umdrehung der Antriebswelle 18, also bei Einschalten des Schlagwerks 2 um weniger als 5° in die eine oder andere Richtung um die Längsrichtung 10 verdreht wird; vorzugsweise wird sie um weniger als 3° und weiter vorzugsweise um weniger als 2° hin- und her verdreht(der Winkel des Schwenksegments wäre dann jeweils doppelt so groß).

Betrachtet man die Schnittdarstellung der Figur 4, so erkennt man, dass die äußere Lagerschale 42 auf der Seite zur Antriebswelle 18 keine L-Form aufweist. Der Antriebsstift 20 kann also bezüglich der Zeichnungsebene der Figur 4 in dem Kugelgelenk oder Kalottenlager 38 verschwenken, ohne dass diese Schwenkbewegung auf den Ansatz 36 der Erregerhülse 8 übertragen wird.

Der Antriebsstift 20 weist ferner einen radialen Bund 41 auf, der als Anschlagmittel 43 gegenüber der Erregerhülse 8 bzw. im hier dargestellten Fall gegenüber der äußeren Lagerschale 42 dient. Auf diese Weise braucht der Antriebsstift 20 nur lose in die Ausnehmung 30 in der Stirnseite 28 der flanschförmigen Erweiterung 26 der Antriebswelle 18 eingesteckt zu werden; er ist dann verliersicher gehalten.

Aus der Draufsicht in Figur 2 und auch aus Figur 3 erkennt man zwei gegenüberliegende Ausnehmungen 44 in den äußeren Lagerschalen 42, durch welche die oben und unten abgeflachte Kugel des Kugelgelenks oder Kalottenlagers 38 in die Lagerschale 42 eingesetzt werden kann.

Das außen auf der Antriebsspindel 4 sitzende Zahnrad 46 und eine angedeutete Kupplungseinrichtung 48 dienen dem Drehantrieb der Antriebsspindel 4.

## Patentansprüche

1. Schlagwerk für einen motorisch angetriebenen Bohrhammer oder Meißelhammer, mit einer in einer Längsrichtung (10) translatorisch hin- und her bewegbaren Erregerhülse (8) und einem von der Erregerhülse (8) stoßbeaufschlagten und in der Erregerhülse (8) in der Längsrichtung (10) translatorisch hin- und her bewegbaren Schläger, und mit einer Antriebseinrichtung (16) für die Erregerhülse (8), wobei die Antriebseinrichtung (16) eine senkrecht zur Längsrichtung (10) verlaufende Antriebswelle (18) und einen außermittig zur Längsachse (22) dieser Antriebswelle (18) über ein Gelenk (24) angelenkten Antriebsstift (20) umfasst, welcher auf die Erregerhülse (8) einwirkt und die drehende Bewegung der Antriebswelle (18) in eine translatorische Antriebsbewegung für die Erregerhülse (8) umsetzt, wobei der Antriebsstift (20) so mit der Erregerhülse (8) unmittelbar oder mittelbar gekoppelt ist, dass die Erregerhülse (8) bei Umdrehung der Antriebswelle (18) praktisch nicht um die Längsrichtung (10) hin- und her verdreht wird, **dadurch gekennzeichnet, dass** der Antriebsstift (20) über ein Kugelgelenk oder Kalottenlager (38) mit der Erregerhülse (8) verbunden ist und dass eine äußere Lagerschale (42) des Kugelgelenks oder Kalottenlagers (38) ein Mittel (40) bildet, welches den Antriebsstift (20) im Wesentlichen nur in einer senkrecht zur Längsrichtung (10) erstreckten Ebene bezüglich der Erregerhülse (8) verschwenken lässt.

2. Motorisch angetriebener Bohrhammer oder Meißelhammer mit einem Schlagwerk nach Anspruch 1.

3. Bohr- oder Meißelhammer nach Anspruch 2, **dadurch gekennzeichnet, dass** die äußere Lagerschale (42) des Kugelgelenks oder Kalottenlagers (38) im Schnitt betrachtet L-förmig ausgebildet ist, wobei der kurze Schenkel der L-Form das Mittel (40) bildet, welches den Antriebsstift (20) im Wesentlichen nur in einer senkrecht zur Längsrichtung (10) erstreckten Ebene bezüglich der Erregerhülse (8) verschwenken lässt.

4. Bohr- oder Meißelhammer nach Anspruch 2 oder 3, **dadurch gekennzeichnet, dass** das Kugelgelenk oder Kalottenlager (38) in einer Öffnung (34) oder Ausnehmung bei der Erregerhülse (8) angeordnet ist.

5. Bohr - oder Meißelhammer nach einem der vorstehenden Ansprüche 2-4, **dadurch gekennzeichnet, dass** der Antriebsstift (20) außermittig zu der Antriebswelle (18) in einer Stirnseite (28) einer flanschförmigen Erweiterung (26) bei der Antriebswelle (18) vorgesehen ist.

6. Bohr- oder Meißelhammer nach einem der vorstehenden Ansprüche 2-5, **dadurch gekennzeichnet, dass** der Antriebsstift (20) lose in eine Öffnung (30) bei der Antriebswelle (18), insbesondere in die flanschförmige Erweiterung (26) eingesteckt ist und durch ein Anschlagmittel (43) gegen Herausfallen gesichert ist.

7. Bohr- oder Meißelhammer nach Anspruch 6, **dadurch gekennzeichnet, dass** das Anschlagmittel (43) von einem radial vorstehenden Bund (41) an dem Antriebsstift (20) gebildet ist, der gegen die Erregerhülse (8) oder das Kugelgelenk oder das Kalottenlager (42) anlegbar ist.

## Claims

1. Striking mechanism for a motor-driven hammer drill or chisel hammer, with an exciter sleeve (8), which can describe a ("to and fro") translatory motion in a longitudinal direction (10) and a striker, which is struck by the exciter sleeve (8) and moves with the to and fro translatory motion in the longitudinal direction (10) in the exciter sleeve (8) and with a drive mechanism (16) for the exciter sleeve (8), whereby the drive mechanism (16) comprises a drive shaft (18) at right angles to the longitudinal direction (10) and a ball and socket drive pin (20), which is mounted eccentrically relative to the longitudinal axis (22) of this drive shaft (18) via a ball and socket joint (24) and which acts on the exciter sleeve (8) to convert the rotational motion of the drive shaft (18) into a translatory drive motion for the exciter sleeve (8), whereby the ball and socket drive pin (20) is directly or indirectly coupled with the exciter sleeve (8) in such a way, that on rotation of the drive shaft (18) the exciter sleeve (8) is in practice not twisted to and fro about the longitudinal direction (10), **characterised in that** the ball and socket drive pin (20) is connected with the exciter sleeve (8) via a ball and socket joint or spherical bearing (38) and that an outer bearing shell (42) of the ball and socket joint or spherical bearing (38) forms a means (40), which allows the ball and socket drive pin (20) to essentially swing with reference to the exciter sleeve (8) only in a plane perpendicular to the longitudinal direction (10).

2. Motor-driven hammer drill or chisel hammer with a striking mechanism according to claim 1.

3. Hammer drill or chisel hammer according to claim 2, **characterised in that** the outer bearing shell (42) of the ball and socket joint or spherical bearing (38) has an L-form in the section considered, whereby the short leg of the L-form forms the means (40), which essentially only allows the ball and socket drive pin (20) to swing in a plane at right angles to the longitudinal direction (10) with reference to the exciter sleeve (8).

4. Hammer drill or chisel hammer according to claims 2 or 3, **characterised in that** the ball and socket joint or spherical bearing (38) is arranged in an opening (34) or cut-out in the exciter sleeve (8).

5. Hammer drill or chisel hammer according to one of the foregoing claims 2 - 4, **characterised in that** the drive pin (20) is mounted eccentrically on the drive shaft (18) on the face (28) of a flange-shaped extension (26) of the drive shaft (18).

6. Hammer drill or chisel hammer according to one of the foregoing claims 2 - 5, **characterised in that** the drive pin (20) is inserted loosely in an opening (30) in the drive shaft (18), in particular in the flange-shaped extension (26) and prevented from falling out by a stop device (43).

7. Hammer drill or chisel hammer according to claims 6, **characterised in that** the stop device (43) is formed from a radial flange (41) on the drive pin (20), which can abut against the exciter sleeve (8) or the ball and socket joint or the outer bearing shell (42).

## Revendications

1. Mécanisme de percussion pour un marteau perforateur ou un marteau burineur actionné par un moteur, comportant un manchon d'actionnement (8), mobile en va-et-vient selon un mouvement de translation dans la direction longitudinale (10), et un percuteur, sollicité par chocs par le manchon d'actionnement (8) et mobile en va-et-vient selon un mouvement de translation dans la direction longitudinale (10) à l'intérieur du manchon d'actionnement (8), et comportant un dispositif d'entraînement (16) pour le manchon d'actionnement (8), ledit dispositif d'entraînement (16) étant muni d'un arbre d'entraînement (18), orienté perpendiculairement à la direction longitudinale (10), et d'une broche de commande (20), qui est articulée par l'intermédiaire d'une articulation (24) sur ledit arbre d'entraînement (18) de manière excentrée par rapport à l'axe longitudinal (22) de ce dernier et qui agit sur le manchon d'actionnement (8) et transforme le mouvement de rotation de l'arbre d'entraînement (18) en un mouvement de translation pour le manchon d'actionnement (8), ladite broche de commande (20) étant couplée directement ou indirectement avec le manchon d'actionnement (8), de telle sorte que ledit manchon d'actionnement (8), lors de la rotation de l'arbre d'entraînement (18), ne tourne pratiquement pas en va-et-vient autour de la direction longitudinale (10), **caractérisé en ce que** la broche de commande (20) est assemblée au manchon d'actionnement (8) par l'intermédiaire d'un joint à rotule ou d'un coussinet concave (38), et **en ce qu'**une coquille de coussinet (42) extérieure du joint à rotule ou du coussinet concave (38) forme un moyen (40) qui laisse pivoter la broche de commande (20) par rapport au manchon d'actionnement (8) pour l'essentiel seulement dans un plan perpendiculaire à la direction longitudinale (10).

2. Marteau perforateur ou marteau burineur actionné par un moteur, comportant un mécanisme de percussion selon la revendication 1.

3. Marteau perforateur ou marteau burineur selon la revendication 2, **caractérisé en ce que** la coquille de coussinet (42) extérieure du joint à rotule ou du coussinet concave (38) est réalisée en forme de L par référence à une coupe, la branche courte du L formant le moyen (40) qui laisse pivoter la broche de commande (20) par rapport au manchon d'actionnement (8) pour l'essentiel seulement dans un plan perpendiculaire à la direction longitudinale (10).

4. Marteau perforateur ou marteau burineur selon la revendication 2 ou 3, **caractérisé en ce que** le joint à rotule ou le coussinet concave (38) est disposé dans une ouverture (34) ou un évidement au niveau du manchon d'actionnement (8).

5. Marteau perforateur ou marteau burineur selon l'une quelconque des revendications précédentes 2 à 4, **caractérisé en ce que** la broche de commande (20) est prévue de manière excentrée par rapport à l'arbre d'entraînement (18) dans une face frontale (28) d'un élargissement (26) en forme de collet au niveau de l'arbre d'entraînement (18).

6. Marteau perforateur ou marteau burineur selon l'une quelconque des revendications précédentes 2 à 5, **caractérisé en ce que** la broche de commande (20) est enfichée de manière lâche dans une ouverture (30) au niveau de l'arbre d'entraînement (18), en particulier dans l'élargissement (26) en forme de collet, et est bloquée par un moyen de butée (43) pour empêcher qu'elle ne tombe hors de son logement.

7. Marteau perforateur ou marteau burineur selon la revendication 6, **caractérisé en ce que** le moyen de butée (43) est formé par un épaulement (41), qui est en saillie radiale sur la broche de commande (20) et qui peut être mis en appui contre le manchon d'actionnement (8) ou le joint à rotule ou le coussinet concave (42).
